# EUROPÄISCHE PATENTSCHRIFT

(11) **EP 2 214 904 B1**
(45) Veröffentlichungstag und Bekanntmachung des Hinweises auf die Patenterteilung: **24.08.2011**
(21) Anmeldenummer: 08849162.6
(22) Anmeldetag: 15.11.2008
(51) Int. Cl.: B41F 19/00

(54) **ROLLENDRUCKMASCHINE**
WEB-FED PRINTING PRESS
PRESSE ROTATIVE

(30) Priorität: 17.11.2007 DE 102007054987
(43) Veröffentlichungstag der Anmeldung: 11.08.2010
(73) Patentinhaber: Manroland AG, 63075 Offenbach am Main (DE)
(72) Erfinder: SCHULMEISTER, Peter, 85276 Pfaffenhofen (DE); RONECKER, Wolfgang, 86678 Ehingen (DE)
(74) Vertreter: Epp, Matthias Heinz
(86) Internationale Anmeldenummer: PCT/EP2008/009680
(87) Internationale Veröffentlichungsnummer: WO 2009/062745

(56) Entgegenhaltungen:
- EP-A- 1 842 668
- EP-A- 1 990 190
- GB-A- 1 301 727

## Beschreibung

Die Erfindung betrifft eine Rollendruckmaschine gemäß dem Oberbegriff des Anspruchs 1.

Rollendruckmaschinen verfügen über mehrere Druckeinheiten, um mindestens eine Bedruckstoffbahn, insbesondere mehrere Bedruckstoffbahnen, beidseitig zu bedrucken. Bei den Druckeinheiten handelt es sich insbesondere um Offset-Druckeinheiten, wobei mit Hilfe von Offset-Druckeinheiten die oder jede Bedruckstoffbahn konventionell mit einem statischen und damit für alle Druckexemplare gleichen Druckbild bedruckt werden kann. Derartige Offset-Druckeinheiten sind bei als Zeitungsdruckmaschinen ausgebildeten Rollendruckmaschinen in Form von Drucktürmen vertikal übereinander positioniert. Bei Illustrationsdruckmaschinen sind die Offset-Druckeinheiten horizontal nebeneinander positioniert.

Bei Rollendruckmaschinen besteht ein zunehmender Bedarf, Bedruckstoffbahnen nicht nur konventionell über den Offsetdruck zu bedrucken, sondern vielmehr die Bedruckstoffbahnen einer weiteren Bearbeitung zuzuführen. Hierbei handelt es sich z. B. um die drucktechnische Individualisierung von Druckexemplaren über vorzugsweise eine Inkjet-Druckeinrichtung. Weitere Bearbeitungen, die zusätzlich zum Offsetdruck der Bedruckstoffbahnen in Frage kommen, sind z. B. das Bekleben, Lackieren, Trocknen oder auch Stanzen. Bei aus der Praxis bekannten Rollendruckmaschinen sind Bearbeitungseinrichtungen, die der Bearbeitung von mit Hilfe von Offset-Druckeinheiten bedruckten Bedruckstoffbahnen dienen, in Transportrichtung der Bedruckstoffbahnen gesehen stromabwärts eines Falzapparats positioniert, also dort, wo die Produktionsgeschwindigkeit langsam ist.

Dies hat zwar prinzipiell den Vorteil, dass die Bearbeitung bzw. Nachbearbeitung von über den Offsetdruck bedruckten Bedruckstoffbahnen nicht an die Produktionsgeschwindigkeit der Offset-Druckeinheiten gekoppelt ist, ein wesentlicher Nachteil besteht jedoch darin, dass stromabwärts eines Falzapparats nicht mehr alle Druckseiten bzw. alle Stellen innerhalb eines Druckexemplars zur Bearbeitung zugänglich sind.

Aus der Praxis ist es daher bereits bekannt, Bearbeitungseinrichtungen stromabwärts der Offset-Druckeinheiten und stromaufwärts des Falzapparats der Rollendruckmaschine zu positionieren. Bislang existiert jedoch keine Lösung, die es erlaubt, Bedruckstoffbahnen innerhalb einer Rollendruckmaschine zusätzlich zum Offsetdruck flexibel einer weiteren Bearbeitung zu unterziehen.

EP 1 842 668 A2 betrifft eine nach dem Offset-Druckprinzip arbeitende Druckmaschine mit einer Zusatzeinrichtung in Form eines Inkjet-Drucksystems, das auf einer Traverse montiert quer zur Druckrichtung in einer Arbeitsposition zu einer Papierbahn angeordnet ist.

GB 1 301 727 offenbart eine Rollenrotationsdruckmaschine mit Zusatzeinrichtungen, wie Stanz-/Perforiereinrichtung oder Kreismesser.

EP 1 990 190 A2 offenbart eine Rollendruckmaschine mit mindestens einer Druckeinheit zum Bedrucken mindestens einer, vorzugsweise mehrerer, Bedruckstoffbahnen, wobei die Rollendruckmaschine eine Bahnführeinrichtung umfasst, durch welche die oder jede Bedruckstoffbahn derart transportierbar ist, dass abhängig von der Bahnführung der oder jeder Bedruckstoffbahn durch die Bahnführeinrichtung mindestens eine Bedruckstoffbahn an einer Oberseite und/oder an einer Unterseite mit Hilfe mindestens einer im Bereich der Bahnführeinrichtung positionierten Bearbeitungseinrichtung bearbeitbar ist.

Hiervon ausgehend liegt der vorliegenden Erfindung die Aufgabe zugrunde, eine neuartige Rollendruckmaschine zu schaffen.

Diese Aufgabe wird durch eine Rollendruckmaschine gemäß Anspruch 1 gelöst. Erfindungsgemäß ist die mindestens eine Bearbeitungseinrichtung an einer Handhabungseinrichtung derart gelagert, dass die Bearbeitungseinrichtung mit Hilfe der Handhabungseinrichtung innerhalb des Aktionsbereichs der Handhabungseinrichtung dreidimensional im Raum derart verlagerbar ist, dass die Bearbeitungseinrichtung an eine frei bestimmbare Position einer Bedruckstoffbahn und mit einer frei bestimmbaren Orientierung zu der Bedruckstoffbahn positionierbar ist, wobei die Handhabungseinrichtung als Roboterarm ausgebildet ist.

Mit der hier vorliegenden Erfindung wird die Möglichkeit geschaffen, mit Hilfe mindestens einer Bearbeitungseinrichtung Bedruckstoffbahnen, die mit Hilfe von Druckeinheiten konventionell bedruckt werden, flexibel einer weiteren Bearbeitung zu unterziehen, und zwar derart, dass Jede Bedruckstoffbahn im Bereich jeder Seite, also sowohl im Bereich der Oberseite und der Unterseite, mit einer Bearbeitungseinrichtung bearbeitet werden kann.

Die oder jede Bearbeitungseinrichtung ist hierzu an einer Handhabungseinrichtung gelagert, wobei eine Bearbeitungseinrichtung mit Hilfe der Handhabungseinrichtung, an welcher dieselbe gelagert ist, innerhalb des Aktionsbereichs der Handhabungseinrichtung dreidimensional im Raum verlagert werden kann, nämlich derart, dass die Bearbeitungseinrichtung an eine frei bestimmbare Position einer Bedruckstoffbahn und mit einer frei bestimmbaren Orientierung zu der Bedruckstoffbahn positionierbar ist.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: eine schematisierte Darstellung einer Rollendruckmaschine in Seiten- ansicht;
- Fig. 2:: einen schematisierten Ausschnitt der Rollendruckmaschine der Fig. 1 in Seitenansicht, nämlich den Ausschnitt II in Fig. 1; und
- Fig. 3:: einen alternativen schematisierten Ausschnitt der Rollendruckmaschi- ne der Fig. 1 in Seitenansicht, nämlich den Ausschnitt II in Fig. 1.

Fig. 1 zeigt eine schematisierte Darstellung einer Rollendruckmaschine, die insgesamt drei Drucktürme 10, 11 und 12 umfasst. Jeder Druckturm 10, 11 und 12 verfügt über zwei vertikal übereinander positionierte Druckeinheiten 13 für den Offsetdruck, wobei jede dieser Druckeinheiten 13 als H-Druckeinheit mit vier Druckwerken ausgebildet ist. Im Bereich der Druckeinheiten 13 sind Bedruckstoffbahnen, nämlich im gezeigten Ausführungsbeispiel die Bedruckstoffbahnen A, B und C, beidseitig bedruckbar.

Die Druckeinheiten 13 sind vorzugsweise als Offset-Druckeinheiten ausgeführt, um die Bedruckstoffbahnen A, B und C konventionell mit einem statischen und damit für alle Druckexemplare gleichen Druckbild zu bedrucken. Die in den Drucktürmen 10, 11 und 12 zu bedruckenden Bedruckstoffbahnen A, B und C werden im Bereich von Rollenwechslern 14 bereitgehalten und stromabwärts der Drucktürme 10, 11 und 12 über eine Wendeeinheit 15 einem Falzapparat 16 zugeführt. Die Details von Rollenwechslern 14, Wendeeinheiten 15 und Falzapparaten 16 sind dem hier angesprochenen Fachmann geläufig und bedürfen keiner näheren Erläuterung.

Die Druckmaschine 10 umfasst an einer definierten Position 17, nämlich gemäß Fig. 1 oberhalb der oberen Druckeinheit 13 des Druckturms 10, eine Bahnführeinrichtung 18, durch welche sämtliche in den Druckeinheiten 13 bedruckten Bedruckstoffbahnen A, B und C transportierbar sind. In Fig. 1 ist die Bahnführeinrichtung 18 lediglich stark schematisiert dargestellt. Fig. 2 und 3 zeigen dieselbe in größerem Detail.

Die Bahnführeinrichtung 18 der erfindungsgemäßen Rollendruckmaschine verfügt über mehrere Bahnleitwalzen, nämlich eine erste Anzahl von eingangsseitigen Bahnleitwalzen 19 und eine zweite Anzahl von ausgangsseitigen Bahnleitwalzen 20. Die Bahnleitwalzen 19, 20 sind jeweils an feststehenden Seitenwänden 21 bzw. feststehenden Rahmenteilen drehbar gelagert. Über die eingangsseitigen Bahnleitwalzen 19 sind die Bedruckstoffbahnen A, B und C in die Bahnführeinrichtung 18 einführbar, über die ausgangsseitigen Bahnleitwalzen 20 hingegen sind die Bedruckstoffbahnen A, B und C von der Bahnführeinrichtung 18 abführbar.

Im gezeigten Ausführungsbeispiel ist der Rollendruckmaschine im Bereich der Bahnführungseinrichtung 18 eine Bearbeitungseinrichtung 22 zugeordnet. Fig. 2 zeigt die Bearbeitungseinrichtung in sechs unterschiedlichen Positionen, Fig. 3 zeigt dieselbe in fünf unterschiedlichen Positionen.

Die Bearbeitungseinrichtung 22 ist an einer Handhabungseinrichtung 23 gelagert, nämlich derart, dass die Bearbeitungseinrichtung 22 mit Hilfe der Handhabungseinrichtung 23 innerhalb des Aktionsbereichs der Handhabungseinrichtung 23 dreidimensional im Raum verlagerbar ist, nämlich derart, dass die Bearbeitungseinrichtung 22 an eine frei bestimmbare Position einer Bedruckstoffbahn A, B und C mit einer frei bestimmbaren Orientierung zu der Bedruckstoffbahn A, B und C positionierbar ist.

So kann Fig. 2 und 3 unmittelbar entnommen werden, dass mit Hilfe der Bearbeitungsreinrichtung 22 jede der Bedruckstoffbahnen A, B und C im Bereich einer Oberseite sowie einer Unterseite derselben mit Hilfe der Bearbeitungseinrichtung 22 bearbeitet werden kann, wobei eine durch Pfeile 24 angedeutete Bearbeitungsrichtung der Bearbeitungsreinrichtung 22 mit einer Oberseite bzw. Unterseite der zu bearbeitenden Bedruckstoffbahn A, B, C einen frei bestimmbaren Winkel einschließt.

Wie Fig. 2 und 3 entnommen werden kann, werden die Bedruckstoffbahnen A, B und C im Bereich der Bahnführungseinrichtung 18 derart geführt, dass zwischen benachbarten Bedruckstoffbahnen A und B sowie B und C ein solcher Abstand eingestellt wird, dass die Bearbeitungseinrichtung 22 von der Handhabungseinrichtung 23 zwischen den jeweils benachbarten Bedruckstoffbahnen A und B sowie B und C positioniert werden kann, sodass beide Bedruckstoffbahnen A und B sowie B und C von der Bearbeitungseinrichtung 22 an der Oberseite sowie Unterseite bearbeitbar sind. Dies gilt sowohl für den Fall der Fig. 2, in welchem die Bedruckstoffbahnen A, B und C zwischen den eingangsseitigen Bahnleitwalzen 19 und den ausgangsseitigen Bahnleitwalzen 20 schräg verlaufen, als auch für den Fall der Fig. 3, in welchen die Bedruckstoffbahnen A, B und C zwischen den eingangsseitigen Bahnleitwalzen 19 und den ausgangsseitigen Bahnleitwalzen 22 horizontal geführt werden.

Obwohl in Fig. 2 und 3 ausschließlich eine Bearbeitungseinrichtung 22 in unterschiedlichen Relativpositionen zu den Bedruckstoffbahnen A, B und C dargestellt ist, kann die erfindungsgemäße Rollendruckmaschine auch mehrere Bearbeitungseinrichtungen 22 umfassen, wobei jede Bearbeitungseinrichtung 22 dann an jeweils einer Handhabungseinrichtung 23 derart gelagert ist, dass die Bearbeitungseinrichtungen mit Hilfe der Handhabungseinrichtungen dreidimensional verlagert werden können, nämlich an eine frei bestimmbare Position mit einer frei bestimmbaren Orientierung zu einer Bedruckstoffbahn A, B und C.

Bei der oder jeder Bearbeitungseinrichtung 22 handelt es sich vorzugsweise um eine Druckeinrichtung zum dynamischen Bedrucken der Bedruckstoffbahnen A, B und C mit einem für zumindest einige Druckexemplare variablen und damit veränderlichen Druckbild. Vorzugsweise sind die Bearbeitungseinrichtungen 22 als Inkjet-Druckeinrichtungen ausgeführt. Bei den Bearbeitungseinrichtungen 22 kann es sich jedoch auch um eine Klebeeinrichtung oder eine Lackiereinrichtung oder eine Trocknungseinrichtung oder eine Folientransfereinrichtung oder eine Schneideinrichtung oder eine Perforationseinrichtung oder eine Stanzeinrichtung oder eine beliebige andere Bearbeitungseinrichtung handeln.

Dann, wenn mehrere Bearbeitungseinrichtungen 22 vorhanden sind, kann es sich um identische Bearbeitungseinrichtungen oder um unterschiedliche Bearbeitungseinrichtungen handeln. Dann, wenn identische Bearbeitungseinrichtungen vorhanden sind, kann eine Redundanz geschaffen werden, um z. B. dann, wenn an einer Bearbeitungseinrichtung Wartungsarbeiten ausgeführt werden, eine Bedruckstoffbahn mit der anderen Bearbeitungseinrichtung zu bearbeiten.

Nach einer vorteilhaften Weiterbildung der hier vorliegenden Erfindung ist die frei bestimmbare Position der Bearbeitungseinrichtung 22 relativ zu einer Bedruckstoffbahn A, B und C abhängig von der Transportgeschwindigkeit der zu bearbeitenden Bedruckstoffbahn A, B, C und abhängig von der Bearbeitungsgeschwindigkeit der Bearbeitungseinrichtung 22 einstellbar.

Hierdurch können z. B. Totzeiten bei unterschiedlichen Geschwindigkeiten kompensiert werden, weiterhin können Registereinstellungen in oder quer zur Transportrichtung der Bedruckstoffbahn A, B und C vorgenommen werden.

Weiterhin ist es bei der erfindungsgemäßen Rollendruckmaschine möglich, die Position der Bearbeitungseinrichtung 22 sowie die Orientierung derselben relativ zu einer zu bearbeitenden Bedruckstoffbahn A, B und C während des statischen Bedruckens der Bedruckstoffbahn A, B und C in den Druckeinheiten 13 zu verändern. So kann sowohl die Position der Bearbeitungseinrichtung 22 während des statischen Bedruckens der Bedruckstoffbahnen A, B und C gewechselt werden, weiterhin kann die Winkelposition der Bearbeitungsrichtung der Bearbeitungseinrichtung 22 zur jeweiligen Bedruckstoffbahn A, B, C während des statischen Bedruckens derselben verändert werden.

Die Handhabungseinrichtung 23, an der eine Bearbeitungseinrichtung 22 gelagert ist und mit welcher dieselbe dreidimensional im Raum innerhalb eines Aktionsbereichs derselben beliebig verlagert werden kann, ist vorzugsweise als Roboterarm z. B. eines Industrieroboters ausgeführt.

Die Handhabungseinrichtung 23 ist zusammen mit der an derselben gelagerten Bearbeitungseinrichtung 22 vorzugsweise im Bereich der Bahnführungseinrichtung 18 positioniert, da im gezeigten Ausführungsbeispiel im Bereich der Bahnführungseinrichtung 18 sämtliche bedruckte Bedruckstoffbahnen A, B und C zugänglich sind. Im Unterschied hierzu ist es jedoch auch möglich, die Handhabungseinrichtung 22 zusammen mit der an derselben gelagerten Bearbeitungseinrichtung 22 an einer anderen Position innerhalb der Rollenrotationsdruckmaschine zu positionieren, an der z. B. nur die Bedruckstoffbahnen A und B zugänglich sind.

Die Anzahl der in den Figuren dargestellten Bahnleitwalzen sowie die Anzahl der dargestellten Bedruckstoffbahnen ist rein exemplarisch. Weiterhin sind die in den Figuren dargestellten Bahnführungen rein exemplarischer Natur. Die Erfindung ist bei Zeitungsdruckmaschinen und bei Illustrationsdruckmaschinen mit mindestens einer Druckeinheit einsetzbar.

### Bezugszeichenliste

- 10: Druckturm
- 11: Druckturm
- 12: Druckturm
- 13: Druckeinheit
- 14: Rollenwechsler
- 15: Wendeinheit
- 16: Falzapparat
- 17: Position
- 18: Bahnführeinrichtung
- 19: Bahnleitwalze
- 20: Bahnleitwalze
- 21: Seitenwand
- 22: Bearbeitungseinrichtung
- 23: Handhabungseinrichtung
- 24: Bearbeitungsrichtung

## Patentansprüche

1. Rollendruckmaschine, mit mindestens einer Druckeinheit (13) zum statischen Bedrucken mindestens einer Bedruckstoffbahn (A-C), vorzugsweise mehrerer Bedruckstoffbahnen, mit einem für alle Druckexemplare unveränderlichen Druckbild, und mit mindestens einer stromaufwärts eines Falzapparats (16) positionierten Bearbeitungseinrichtung (22) zum vorzugsweise dynamischen Bearbeiten mindestens einer Bedruckstoffbahn (A-C) mit einer für zumindest einige Druckexemplare veränderlichen Bearbeitung, **dadurch gekennzeichnet, dass** die mindestens eine Bearbeitungseinrichtung (22) an einer Handhabungseinrichtung (23) derart gelagert ist, dass die Bearbeitungseinrichtung (22) mit Hilfe der Handhabungseinrichtung (23) innerhalb des Aktionsbereichs der Handhabungseinrichtung (23) dreidimensional im Raum derart verlagerbar ist, dass die Bearbeitungseinrichtung (22) an eine frei bestimmbare Position einer Bedruckstoffbahn (A, B, C) und mit einer frei bestimmbaren Orientierung zu der Bedruckstoffbahn (A, B, C) positionierbar ist, wobei die Handhabungseinrichtung (23) als Roboterarm ausgebildet ist.

2. Rollendruckmaschine nach Anspruch 1, **dadurch gekennzeichnet, dass** die Bearbeitungseinrichtung (22) mit Hilfe der Handhabungseinrichtung (23) derart mit einer beliebigen Orientierung zu einer Bedruckstoffbahn (A, B, C) positionierbar ist, dass die Bearbeitungsrichtung (24) der Bearbeitungseinrichtung (22) mit einer Oberseite und/oder Unterseite der Bedruckstoffbahn (A, B, C) einen frei bestimmbaren Winkel entschließt.

3. Rollendruckmaschine nach Anspruch 1 oder 2, **dadurch gekennzeichnet, dass** die frei bestimmbare Position der Bearbeitungseinrichtung (22) relativ zu einer Bedruckstoffbahn (A, B, C) abhängig von der Transportgeschwindigkeit der Bedruckstoffbahn (A, B, C) und abhängig von der Bearbeitungsgeschwindigkeit der Bearbeitungseinrichtung (22) einstellbar ist.

4. Rollendruckmaschine nach einem der Ansprüche 1 bis 3, **dadurch gekennzeichnet, dass** die Druckeinheiten (13) als Offset-Druckeinheiten ausgebildet und mindestens einen Druckturm (10, 11, 12) einer Zeitungsdruckmaschine aus mehreren übereinander positionierten Druckeinheiten bilden.

5. Rollendruckmaschine nach einem der Ansprüche 1 bis 3, **dadurch gekennzeichnet, dass** die Druckeinheiten als Offset-Druckeinheiten ausgebildet und mindestens einen Druckstrecke einer Illustrationsdruckmaschine aus mehreren nebeneinander positionierten Druckeinheiten bilden.

6. Rollendruckmaschine nach einem der Ansprüche 1 bis 5, **dadurch gekennzeichnet, dass** die Bearbeitungseinrichtung (22) als Druckeinrichtung, vorzugsweise als Inkjet-Druckeinrichtung, ausgebildet ist.

7. Rollendruckmaschine nach einem der Ansprüche 1 bis 5, **dadurch gekennzeichnet, dass** die Bearbeitungseinrichtung (22) als Klebeeinrichtung oder als Lackiereinrichtung oder als Trocknungseinrichtung oder als Folientransfereinrichtung oder als Schneideinrichtung oder als Perforationseinrichtung oder als Stanzeinrichtung ausgebildet ist.

8. Rollendruckmaschine nach einem der Ansprüche 1 bis 7, **dadurch gekennzeichnet, dass** die Handhabungseinrichtung (23) im Bereich einer Bahnführeinrichtung (18) positioniert ist.

9. Rollendruckmaschine nach Anspruch 8, **dadurch gekennzeichnet, dass** die Bahnführeinrichtung (18) mehrere Bahnleitwalzen umfasst, nämlich eine erste Anzahl von Bahnleitwalzen (19), um die oder jede Bedruckstoffbahn der Bahnführeinrichtung zuzuführen, und eine zweite Anzahl von Bahnleitwalzen (20), um die oder jede Bedruckstoffbahn von der Bahnführeinrichtung abzuführen.

10. Rollendruckmaschine nach Anspruch 8 oder 9, **dadurch gekennzeichnet, dass** die Bahnführeinrichtung (18) mehrere Bedruckstoffbahnen (A, B, C) derart führt, dass die Bearbeitungseinrichtung (22) von der Handhabungseinrichtung (23) zwischen zwei Bedruckstoffbahnen (A, B; B, C) positionierbar ist, derart, dass beide Bedruckstoffbahnen (A, B; B, C) von Bearbeitungseinrichtung (22) an der Oberseite und/oder an der Unterseite bearbeitbar sind.

11. Rollendruckmaschine nach einem der Ansprüche 8 bis 10, **dadurch gekennzeichnet, dass** die Bahnführeinrichtung (18) ortsfest ausgeführt und in Transportrichtung der oder jeder Bedruckstoffbahn (A, B, C) gesehen stromabwärts der Druckeinheiten (13) und stromaufwärts Wendeeinheit (15) angeordnet ist.

## Claims

1. A reel-fed printing press with at least one printing unit (13) for the static printing of at least one substrate web (A-C) preferentially of a plurality of substrate webs, with a printed image that is invariable for all printed copies, and with at least one processing device (22) positioned upstream of a folder (16) for the preferentially dynamic processing of at least one substrate web (A-C) with a processing variable for at least some printed copies, **characterized in that** the at least one processing device (22) is mounted on a handling device (23) in such a manner that the processing device (22) with the help of the handling device (23) can be three-dimensionally relocated in space within the action range of the handling device (23) in such a manner that the processing device (22) can be positioned in a freely determinable position of a substrate web (A, B, C) and with a freely determinable orientation to the substrate web (A, B, C), wherein the handling device (23) is designed as robot arm.

2. The reel-fed printing press according to Claim 1, **characterized in that** the processing device (22) with the help of the handling device (23) can be positioned with any desired orientation to a substrate web (A, B, C) in such a manner that the processing direction (24) of the processing device (22) with a top side and/or bottom side of the substrate web (A, B, C) encloses a freely determinable angle.

3. The reel-fed printing press according to Claim 1 or 2, **characterized in that** the freely determinable position of the processing device (22) can be adjusted relative to a substrate web (A, B, C) dependent on the transport speed of the substrate web (A, B, C) and dependent on the processing speed of the processing device (22).

4. The reel-fed printing press according to any one of the Claims 1 to 3, **characterized in that** the printing units (13) are designed as offset printing units and form at least one printing tower (10, 11, 12) of a newspaper printing press of a plurality of printing units positioned on top of one another.

5. The reel-fed printing press according to any one of the Claims 1 to 3, **characterized in that** the printing units are designed as offset printing units and form at least one printing section of a commercial web offset printing press of a plurality of printing units positioned next to one another.

6. The reel-fed printing press according to any one of the Claims 1 to 5, **characterized in that** the processing device (22) is designed as printing device, preferentially as inkjet printing device.

7. The reel-fed printing press according to any one of the Claims 1 to 5, **characterized in that** the processing device (22) is designed as gluing device or as coating device or as drying device or as foil transfer device or as cutting device or as perforation device or as stamping device.

8. The reel-fed printing press according to any one of the Claims 1 to 7, **characterized in that** the handling device (23) is positioned in the region of a web leading device (18).

9. The reel-fed printing press according to Claim 8, **characterized in that** the web leading device (18) comprises a plurality of web guiding rollers, namely a first number of web guiding rollers (19) in order to feed the or each substrate web to the web leading device, and a second number of web guiding rollers (20) in order to discharge the or each substrate web from the web leading device.

10. The reel-fed printing press according to Claim 8 or 9, **characterized in that** the web leading device (18) guides a plurality of substrate webs (A, B, C) in such a manner that the processing device (22) by the handling device (23) can be positioned between two substrate webs (A, B; B, C) in such a manner that both substrate webs (A, B; B, C) can be processed by processing devices (22) on the top side and/or on the bottom side.

11. The reel-fed printing press according to any one of the Claims 8 to 10, **characterized in that** the web leading device (18) is designed locationally fixed and seen in transport direction of the or each substrate web (A, B, C) is arranged downstream of the printing units (13) and upstream of the turning unit (15).

## Revendications

1. Machine d'impression rotative, comportant au moins une unité d'impression (13) pour l'impression statique d'au moins une bande de support d'impression (A-C), de préférence de plusieurs bandes de support d'impression, présentant une prévisualisation constante pour tous les exemplaires imprimés et au moins un dispositif de transformation (22) positionné en amont d'un appareil de pliage (16) pour la transformation de préférence dynamique d'au moins une bande de support d'impression (A-C), avec une transformation constante pour au moins certains exemplaires imprimés, **caractérisée en ce que** l'au moins un dispositif de transformation (22) s'appuie au niveau d'un dispositif de manipulation (23) de manière à ce que le dispositif de transformation (22) puisse être déplacé en trois dimensions dans l'espace à l'aide du dispositif de manipulation (23) dans la zone d'action du dispositif de manipulation (23) de telle sorte que le dispositif de transformation (22) puisse être positionné à une position définissable librement d'une bande de support d'impression (A, B, C) et avec une orientation définissable librement par rapport à la bande de support d'impression (A, B, C), le dispositif de manipulation (23) étant réalisé sous forme d'un bras de robot.

2. Machine d'impression rotative selon la revendication 1, **caractérisée en ce que** le dispositif de transformation (22) peut être positionné avec n'importe quelle orientation par rapport à une bande de support d'impression (A, B, C) à l'aide du dispositif de manipulation (23) de manière à ce que le dispositif de transformation (24) du dispositif de transformation (22) circonscrive un angle définissable librement avec la face supérieure et/ou la face inférieure de la bande de support d'impression (A, B, C).

3. Machine d'impression rotative selon la revendication 1 ou 2, **caractérisée en ce que** la position librement définissable du dispositif de transformation (22) par rapport à une bande de support d'impression (A, B, C) est réglable en fonction de la vitesse de transport de la bande de support d'impression (A, B, C) et en fonction de la vitesse de transformation par le dispositif de transformation (22).

4. Machine d'impression rotative selon une des revendications 1 à 3, **caractérisée en ce que** les unités d'impression (13) sont réalisées sous forme d'unités d'impression offset et constituent au moins une tour d'impression (10, 11, 12) d'une machine d'impression de journaux composée de plusieurs unités d'impression superposées.

5. Machine d'impression rotative selon une des revendications 1 à 3, **caractérisée en ce que** les unités d'impression (13) sont réalisées sous forme d'unités d'impression offset et constituent au moins une section d'impression d'une machine d'impression d'illustrations composée de plusieurs unités d'impression juxtaposées.

6. Machine d'impression rotative selon une des revendications 1 à 5, **caractérisée en ce que** le dispositif de transformation (22) est réalisé sous forme d'un dispositif d'impression, de préférence un dispositif d'impression à jet d'encre.

7. Machine d'impression rotative selon une des revendications 1 à 5, **caractérisée en ce que** le dispositif de transformation (22) est réalisé sous forme d'un dispositif de collage ou d'un dispositif de vernissage ou d'un dispositif de séchage ou d'un dispositif de transfert de film ou d'un dispositif de coupe ou d'un dispositif de perforation ou d'un dispositif d'estampage.

8. Machine d'impression rotative selon une des revendications 1 à 7, **caractérisée en ce que** le dispositif de manipulation (23) est positionné au niveau d'un dispositif de guidage de bande (18).

9. Machine d'impression rotative selon la revendication 8, **caractérisée en ce que** le dispositif de guidage de bande (18) comprend plusieurs cylindres conducteurs de bande (20), à savoir un premier nombre de cylindres conducteurs de bande (19) pour acheminer la ou chaque bande de support d'impression vers le dispositif de guidage de bande et un second nombre de cylindres conducteurs de bande (20) pour évacuer la ou chaque bande de support d'impression du dispositif de guidage de bande.

10. Machine d'impression rotative selon la revendication 8 ou 9, **caractérisée en ce que** le dispositif de guidage de bande (18) guide plusieurs bandes de support d'impression (A, B, C) de manière à ce que le dispositif de transformation (22) puisse être positionné par le dispositif de manipulation (23) entre deux bandes de support d'impression (A, B, C) de telle sorte que les deux bandes de support d'impression (A, B ; B, C) puissent être transformées par le dispositif de transformation (22) au niveau de la face supérieure et/ou de la face inférieure.

11. Machine d'impression rotative selon une des revendications 8 à 10, **caractérisée en ce que** le dispositif de guidage de bande (18) est réalisé à emplacement fixe et est disposé, vu dans le sens de transport de la ou de chaque bande de support d'impression (A, B, C), est disposé en aval des unités d'impression (13) et en amont de l'unité de retournement (15).
